# EUROPÄISCHE PATENTSCHRIFT

(11) **EP 1 863 717 B1**
(45) Veröffentlichungstag und Bekanntmachung des Hinweises auf die Patenterteilung: **03.06.2009**
(21) Anmeldenummer: 07727724.2
(22) Anmeldetag: 03.04.2007
(51) Int. Cl.: B65D 5/74

(54) **WIEDERVERSCHLIESSBARES AUSGIESSELEMENT FÜR KARTON/KUNSTSTOFF-VERBUNDPACKUNGEN**
RECLOSABLE POURING ELEMENT FOR COMPOSITE CARDBOARD/PLASTIC PACKAGING
ÉLÉMENT DE DÉVERSEMENT REFERMABLE POUR EMBALLAGES COMPOSITES CARTON-PLASTIQUE

(30) Priorität: 04.04.2006 DE 102006016113
(43) Veröffentlichungstag der Anmeldung: 12.12.2007
(73) Patentinhaber: SIG Technology AG, 8212 Neuhausen am Rheinfall (CH)
(72) Erfinder: RIGLING, Felix, 8550 Frauenfeld (CH)
(74) Vertreter: Cohausz & Florack
(86) Internationale Anmeldenummer: PCT/EP2007/053253
(87) Internationale Veröffentlichungsnummer: WO 2007/115978

(56) Entgegenhaltungen:
- EP-A1- 1 088 764
- JP-A- 8 133 324
- US-A1- 2003 106 911

## Beschreibung

Die Erfindung betrifft ein wiederverschließbares Ausgießelement für Karton/Kunststoff-Verbundpackungen gemäß dem Oberbegriff des Anspruchs 1.

Wiederverschließbare Ausgießelemente für Einwegpackungen sind seit langem in vielerlei Ausführungen bekannt. Hierbei sind Ausführungen mit Schraubdeckel besonders beliebt, da sie einen zuverlässig dichten Wiederverschluss gewährleisten, so dass diese bei wiederverschlossener Packung geschüttelt werden kann, ohne dass etwas vom Inhalt austreten kann.

Solche Ausgießelemente sind häufig dreiteilig aufgebaut, wobei ein mit einem umlaufenden Flansch ausgerüstetes Rahmenelement fest mit der Oberseite der Verbundpackung verbunden ist. Durch das Zusammenwirken mit dem Schraubdeckel ist die eigentliche Rahmenform zylinderförmig, wobei im Inneren des Zylinders ein Schneidelement angeordnet ist, welches, durch den Schraubdeckel betätigt, die Aufgabe des Öffnens der Verbundpackung hat, indem es beim erstmaligen Öffnen des Schraubdeckels aus dem Rahmenelement ins Innere der Verbundpackung bewegt wird, so dass unterhalb des Ausgießelements eine Gießöffnung entsteht.

Das eingangs genannte und zuvor näher beschriebene Ausgießelement ist aus der WO 02/28728 A1 bekannt. Durch die feste Verbindung von Rahmenelement und Schneidelement über Verbindungsbrücken müssen bei diesem bekannten Ausgießelement zur Montage Rahmenelement und Schneidelement nur noch mit dem Schraubdeckel zueinander ausgerichtet werden.

Ein anderes dreiteiliges Ausgießelement ist in der gattungsgemäßen EP 1 088 764 B1 beschrieben. Auch hier weist das Rahmenelement ein Außengewinde und der Schraubdeckel ein korrespondierendes Innengewinde auf. Auch hierbei wird das Schneidelement beim erstmaligen Betätigen des Schraubdeckels durch korrespondierende Gewinde im Inneren des Rahmenelements bzw. am äußeren Umfang des Schneidelements gezwungen, sich axial in das Verbundmaterial hineinzudrücken. Dort sind Rahmenelement und Schneidelement gleichfalls bei der Herstellung mittels Spritzgießen miteinander verbunden, jedoch ist das Schneidelement am Flanschende des Rahmenelements mit diesem verbunden. Bei der Montage müssen also Schneidelement und Schraubdeckel von unterschiedlichen Seiten mit entgegengesetzten Bewegungen an bzw. in das Rahmenelement heran- bzw. hineingeführt werden.

Des weiteren ist aus der WO 2004/000667 ein dreiteiliges Ausgießelement bekannt, bei dem jedoch das Öffnungselement nicht schraubend bewegt wird. Der eigentliche Öffnungsvorgang geschieht hier vielmehr durch eine Kombination einer Stech- mit einer Drehbewegung, also einer Abfolge von zunächst einer axialen und nachfolgend einer radialen Bewegung.

Auch ist bereits aus der US 5,141,133 ein Ausgießelement bekannt, bei dem Schraubdeckel und Schneidelement einstückig hergestellt sind. Dieses Ausgießelement wird mit seinem Flansch von außen auf der Verbundpackung befestigt. Hierbei weist der zylinderförmige Rahmen in seinem oberen Bereich ein Innengewinde auf, wobei der Schraubdeckel mit einem korrespondierenden Außengewinde versehen ist. Beim Öffnen des Schraubdeckels wird das in Axialführungen im Rahmenelement angeordnete Schneidelement durch das Packungsmaterial nach unten gedrückt, wodurch die Packung geöffnet wird.

Davon ausgehend liegt der vorliegenden Erfindung die Aufgabe zugrunde, das eingangs genannte und weiter oben näher beschriebene Ausgießelement für Karton/Kunststoff-Verbundpackungen so auszugestalten und weiterzubilden, dass unter Beibehaltung eines einfachen dreiteiligen Aufbaus eine besonders einfache Montage und ein guter Zusammenhalt des vormontierten Ausgießelementes erreicht wird. Des Weiteren soll eine zuverlässige Penetration der die Ausgießöffnung überspannenden Folie beim erstmaligen Öffnen gewährleistet sein. Weiterhin ist erwünscht, dass ein Hineinfallen des Schneidelementes in das Packungsinnere nach dem Öffnungsvorgang zuverlässig verhindert werden kann.

Die Lösung der Aufgabe erfolgt dadurch, dass das Außengewinde des Schneidelements aus zwei Gewindeabschnitten mit jeweils zwei Gewindegängen besteht, welche sich jeweils etwa über wenigstens ein Viertel des Umfangs des Schneidelements erstrecken und eine Steigung aufweisen, die steiler ist als das Innengewinde des Schraubdeckels, welches mit dem Außengewinde des Rahmenelements zusammenwirkt, und dass das Innengewinde des Rahmenelementes aus zwei Gewindeabschnitten besteht, welche sich jeweils etwa über die Hälfte des Umfangs erstrecken und eine Steigung aufweisen, die der Steigung des Außengewindes des Schneidelements entspricht, dass das Rahmenelement an seinem unteren inneren Umfang eine umlaufende und nach unten weisende Lippe aufweist und dass das Schneidelement im Bereich des Außengewindes eine parallel zur Lippe verlaufende Nut aufweist, welche zur Aufnahme der Lippe bei aus dem Rahmenelement herausragendem Schneidelement geeignet ist.

Die Erfindung hat erkannt, dass sich auf diese Weise das Schneidelement immer in einer definierten Position befindet: Nach der Entnahme aus dem Spritzgusswerkzeug sind zur Verbindung zwischen Rahmenelement und Schneidelement mehrere umlaufend verteilt angeordnete radiale Verbindungsbrücken vorgesehen, welche zwischen der Unterseite des Schneidelements und dem oberen Rand des Rahmenelements verlaufen und die erst beim Ineinanderschieben zerstört werden. Später wird ein Hinausfallen des Schneidelements aus dem nach unten offenen Rahmenelement während des Transportes oder dem Aufbringen auf die Verbundpackung zuverlässig verhindert. Auch bei bereits auf die Verbundpackung aufgebrachtem Ausgießelement kann keine Beschädigung der darunter liegenden PE-Schicht der überbeschichteten Ausgießöffnung erfolgen, da das die eigentlichen Schneidorgane aufweisende Schneidelement im Inneren des Rahmenelements geschützt angeordnet ist.

Des weiteren reicht ein gleichzeitiges axiales Ineinanderschieben des auf die Einheit aus Schneidelement und Rahmenelement aufgesetzten Schraubdeckel aus, um die Endmontage des auf eine Verbundpackung zu applizierenden Ausgießelements zu ermöglichen.

Schließlich wird durch das erfindungsgemäße Ausgießelement ein Hineinfallen des Schneidelements ins Packungsinnere nach dem Öffnen zuverlässig dadurch ausgeschlossen, dass sich nach dem Eindrehen des Schneidelementes die am unteren inneren Rand des Rahmenelements angeordnete Lippe in der dafür vorgesehenen Nut des Außengewindes befindet und auf diese Weise für einen formschlüssigen Halt sorgt. Die Ausbildung einer Lippe ist herstellungstechnisch beim Entformen des spritzgegossenen Bauteils Rahmenelement/Schneidelement günstig und des Weiteren dient die Lippe auch als Anschlag für das in das Rahmenelement beim Öffnen hinein gedrehte Schneidelement.

Durch die steile Gewindesteigung am Schneidelement wird erreicht, dass sich beim Aufschrauben des Schraubdeckels das Schneidelement sehr schnell mit einer schneidenden Drehbewegung (überlagerte Dreh- und Axialbewegung) in die überbeschichtete Gießöffnung bewegt, so dass die dort vorhandene Folie zuverlässig zerstört wird und ins Packungsinnere gedrückt wird, ohne völlig abzureißen, da das Schneidelement keine volle Drehung ausführt.

Eine weitere bevorzugte Ausbildung der Erfindung sieht vor, dass das Außengewinde des Rahmenelements im Querschnitt eine parallel zum Befestigungsflansch verlaufende Unterkante und eine geneigte Oberkante aufweist. Zum leichteren (axialen) Aufbringen des Schraubdeckels kann es vorteilhaft sein, wenn das Außengewinde in bevorzugter Ausgestaltung der Erfindung aus einer Mehrzahl von einzelnen mit kurzen Unterbrechungen zueinander beabstandeten Gewindeabschnitten besteht.

Die Erfindung sieht vor, dass das Schneidelement eine Mehrzahl umlaufend angeordneter radial nach außen gerichteter Vorsprünge aufweist, welche mit entsprechenden nach innen gerichteten Nocken des Rahmenelements zusammenwirken, um ein Herausdrehen des Schneidelements aus dem Rahmenelement zu verhindern. Sie geben beim Aufschrauben des Schraubdeckels die Drehung des Schneidelements nur in eine Richtung frei, indem sie nur eine Linksdrehung zulassen. Diese Vorsprünge können entweder von auf der Außenseite des Schneidelements radial vorstehenden Nocken und/oder von jeweils waagerechten Verlängerungen der oberen Enden der Gewindeabschnitte gebildet werden. Besonders bevorzugt gehen die Nocken und die Gewindeabschnitte ineinander über.

Eine andere vorteilhafte Ausbildung der Erfindung sieht vor, dass das Schneidelement im Bereich zwischen den Gewindeabschnitten wenigstens eine Durchbrechung aufweist. Eine solche Durchbrechung wirkt als "Gießfenster" und sorgt dafür, dass auch bei der Restentleerung, also bei auf dem Kopf stehender Packung, wenn das Schneidelement als Tubus in das Packungsinnere hineinragt, das zu entleerende Produkt durch diese Gießöffnungen fließt, so dass die Packung vollständig entleert werden kann.

Nach einer anderen Weiterbildung der Erfindung ist vorgesehen, dass das Schneidelement auf seiner Außenseite eine Mehrzahl umlaufend verteilt angeordneter und radial vorstehender Nocken aufweist, welche sich von der Oberkante des Schneidelements nach unten erstrecken und in ihrer Form den bereits beschriebenen Nocken des Schneidelements entsprechen. Bevorzugt liegen die unteren Enden aller Nocken in einer gemeinsamen, sich senkrecht zur Hochachse des Schneidelements erstreckenden Ebene und dienen so zur sicheren Abstützung auf der Lippe am inneren Ende des Rahmenelements.

Gemäß einer weiteren bevorzugten Ausbildung der Erfindung weist der Schraubdeckel wenigstens ein innenliegendes Kraftübertragungselement auf, welches beim erstmaligen Aufdrehen des Schraubdeckels über im Inneren des Schneidelements angeordnete vorspringende Nocken die Bewegung des Schneidelements bewirkt. Ein solches Kraftübertragungselement ist bevorzugt trapezförmig und konzentrisch zum Schraubdeckel gebogen ausgeführt und erleichtert beim Montagevorgang die Ausrichtung des Schraubdeckels in Bezug auf das Schneidelement.

Ein erfindungsgemäßes Ausgießelement weist bevorzugt ein Originalitätssiegel auf. Dieses kann von einem einstückig mit dem Schraubdeckel gespritzten und radial von diesem abstehenden flachen Element gebildet werden, das mit dem Flansch des Rahmenelements fest verbunden ist, wobei das Element mit wenigstens einer zerstörbaren Materialbrücke mit dem Schraubdeckel verbunden ist.

Darüber hinaus ist beim Montagevorgang des mit einem solchen Originalitätssiegel versehenen Schraubdeckels die Ausrichtung in Bezug auf das Rahmenelement erleichtert. Es sind jedoch auch andere, für sich bekannte Ausführungen von Originalitätsverschlüssen bekannt wie beispielsweise ein den Schraubdeckel umgebendes Band oder dergleichen (in der WO 2004/000667 A1 als 'Garantieband 25' bezeichnet).

Die Erfindung wird nachfolgend anhand einer lediglich ein bevorzugtes Ausführungsbeispiel darstellenden Zeichnung näher erläutert. In der Zeichnung zeigen:
- Fig. 1: ein erfindungsgemäßes wiederverschließbares Ausgießelement vor der Montage im Vertikalschnitt,
- Fig. 2A: ein Rahmenelement und ein einstückig mit diesem spritzgegossenes Schneidelement vor der Endmontage in perspektivischer Ansicht,
- Fig. 2B: das Rahmenelement mit Schneidelement in Seitenansicht in Richtung des Pfeiles II in Fig. 2A,
- Fig. 3: das erfindungsgemäße Ausgießelement gemäß den Fig. 2A und 2B während der Montage im Vertikalschnitt, wobei der Schraubdeckel bereits über das Schneidelement greift,
- Fig. 4: das fertig montierte und axial zusammengeschobene Ausgießelement im Vertikalschnitt,
- Fig. 5: das fertig montierte und axial zusammengeschobene Ausgießelement in perspektivischer Ansicht,
- Fig. 6: das in das Rahmenelement eingeschobene Schneidelement vor dem Öffnungsvorgang, geschnitten in perspektivischer Darstellung,
- Fig. 7: das in das Rahmenelement eingeschobene Schneidelement beim Öffnungsvorgang, geschnitten in perspektivischer Darstellung,
- Fig. 8: das in das Rahmenelement eingeschobene Schneidelement nach dem Öffnungsvorgang, geschnitten in perspektivischer Darstellung und
- Fig. 9: das in das Rahmenelement eingeschobene Schneidelement nach dem Öffnungsvorgang, geschnitten in perspektivischer Darstellung.

In den Figuren ist eine bevorzugte Ausführungsform eines erfindungsgemäßen Ausgießelements dargestellt, um die Verfahrensschritte seiner Herstellung und seine Funktionsweise beim Öffnen deutlich zu machen. Dabei ist in Fig. 1 ein erfindungsgemäßes Ausgießelement im Längsschnitt dargestellt, bestehend aus einem Rahmenelement 1, einem einstückig darüber mit dem Rahmenelement 1 spritzgegossenen Schneidelement 2 und einem Schraubdeckel 3. Das Rahmenelement 1 weist in seinem zylinderförmigen Hauptkörper ein Außengewinde 4 und einen umlaufenden Flansch 5 zur Befestigung auf einer (nicht dargestellten) Verbundpackung auf. Das Außengewinde 4 hat im Querschnitt eine parallel zum Befestigungsflansch 5 verlaufende Unterkante 4B und eine geneigte Oberkante 4T, um ein leichtes Überpressen bei der Montage des Schraubdeckels 3 zu ermöglichen.

Im Inneren des Rahmenelements 1 erkennt man zwei Gewindeabschnitte 6A und 6B. Zum besseren Verständnis ist die Baueinheit aus Rahmenelement 1 und Schneidelement 2 in Fig. 2A perspektivisch und in Fig. 2B in einer Seitenansicht dargestellt. Dort sind mit den Gewindeabschnitten 6A und 6B korrespondierende Gewindeabschnitte 7A, 7A' und 7B, 7B' eines Außengewindes 7 des Schneidelementes 2 erkennbar, wobei alle Gewindeabschnitte 6A, 6B und 7A, 7A', 7B, 7B' die gleiche, verglichen mit dem Außengewinde 4 des Rahmenelements 1 deutlich steilere Steigung aufweisen.

Aus Fig. 1 geht noch hervor, dass das Rahmenelement 1 an seinem unteren inneren Ende eine umlaufende Lippe 8 aufweist, deren Funktion später näher erläutert wird.

Des weiteren ist am oberen Rand des Rahmenelements 1 ein nach innen vorspringender Nocken 9 erkennbar, welcher als Führung bzw. als Anschlag für das Schneidelement 2 dient, worauf im Folgenden noch näher eingegangen werden wird.

Erfindungsgemäß weisen nun die Gewindeabschnitte 7A, 7A' bzw. 7B, 7B' eine parallel zur Lippe 8 verlaufende Nut 10 auf, welche zur Aufnahme der Lippe 8 bei aus dem Rahmenelement 1 herausragendem Schneidelement 2 (Gießstellung) geeignet ist. Diese horizontale Nut 10 geht besonders deutlich aus Fig. 2B hervor.

Fig. 2A zeigt noch, dass das Schneidelement 2 an seinem oberen Umfang eine Mehrzahl von Nocken 11 und 12 aufweist, von denen nur die vorderen der jeweils gegenüber liegende Paare zu erkennen sind. Sie sind im dargestellten und insoweit bevorzugten Ausführungsbeispiel mit einer waagrechten Verlängerung 7D des Gewindeabschnitts 7B einstückig verbunden. Auf der gegenüber liegenden Seite ist auch eine waagrechte Verlängerung 7C des Gewindeabschnitts 7A zu erkennen. Auf die Nocken 12 und die Verlängerung 7C und 7D kann jedoch auch verzichtet werden.

Im Schnitt gemäß Fig. 1 sind auch umlaufend angeordnete Zähne 13 des Schneidelements 2 gut zu erkennen. Diese Zähne 13 haben im bevorzugten und dargestellten Ausführungsbeispiel scharf ausgebildete Flanken. Im oberen Innenbereich des Schneidelements 2 sind wiederum radial nach innen vorspringende Nocken 14, 14' zu erkennen, wie besonders deutlich aus Fig. 2A hervorgeht. Das Rahmenelement 1 ist mit dem Schneidelement 2 über eine Mehrzahl von Verbindungsbrücken 15 verbunden, wie gleichfalls aus Fig. 2 hervorgeht.

Der Schraubdeckel 3 weist ein der Steigung des Außengewindes 4 des Rahmenelements 1 entsprechendes Innengewinde 16 und ein innen liegendes im Wesentlichen trapezförmig und konzentrisch zum Schraubdeckel verlaufendes Kraftübertragungselement 17 auf. Das Kraftübertragungselement 17 bewirkt, dass das Schneidelement 2 mit Hilfe der nach innen vorspringenden Nocken 14, 14' beim erstmaligen Öffnen des Ausgießelements entlang der Gewindeabschnitte 6 und 7 gedreht wird und so schraubend ins Packungsinnere eindringt.

Zur Montage des erfindungsgemäßen Ausgießelements wird der Schraubdeckel 3 nun zunächst über das aus dem Rahmenelement 1 vorstehende Schneidelement 2 bewegt, wie in Fig. 3 dargestellt ist. Die übrigen Bezugszeichen in Fig. 3 entsprechen denen der Fig. 1 und 2A bzw. 2B.

Fig. 4 zeigt nun das fertig montierte Ausgießelement im Vertikalschnitt, wobei durch die axiale Bewegung des aufgebrachten Schraubdeckels 3 auch das Schneidelement 2 axial in das Innere des Rahmenelements 1 hineinbewegt worden ist, ohne sich rotatorisch zu bewegen. Man erkennt deutlich, dass die Spitzen der Zähne 13 auch zur Unterkante des Rahmenelements 1 beabstandet angeordnet sind.

Bedingt durch die besondere Formgebung des Kraftübertragungselements 17 kann auf eine exakte Positionierung und Ausrichtung beider Konstruktionsteile verzichtet werden. Durch weiteres axiales Zusammenpressen brechen die Verbindungsbrücken 15 und das Schneidelement 2 wird in das Rahmenelement 1 geschoben, wobei gleichzeitig der Schraubdeckel 3 auf das Rahmenelement 1 geprellt wird, so dass das Außengewinde 4 des Rahmenelements 1 mit dem Innengewinde 16 des Schraubdeckels 3 zur Anlage kommt. Zur Erleichterung der Montage ist das Außengewinde 4 mit einer geneigten oberen Flanke 4T versehen, und mit seiner unteren Flanke 4B horizontal ausgebildet. Auf diese Weise lässt sich beim axialen Zusammenschieben das Gewinde 16 leichter über die geneigte Flanke 4T schieben.

In Fig. 5 ist das fertig montierte Ausgießelement zur besseren Übersicht noch einmal perspektivisch wiedergegeben. Hierbei ist erkennbar, dass das erfindungsgemäße Ausgießelement auch über ein Originalitätssiegel verfügt: Dazu ist an den Schraubdeckel 3 einstückig eine Platte 18 angespritzt, welche über Verbindungsbrücken 19 mit dem Schraubdeckel 3 in Verbindung steht, wie deutlich aus Fig. 5 hervorgeht. Die Platte 18 weist an seiner Unterseite im vorliegenden Fall zwei Zapfen 20 auf, die in entsprechende Ausnehmungen 21 (Fig. 2A) des Flansches 5 vom Rahmenelement 1 eingreifen, welche zur festen Verbindung von unten verstemmt werden.

Fig. 6 bis 9 beschreiben schließlich die Funktion des erfindungsgemäßen Ausgießelements beim erstmaligen Öffnungsvorgang des Schraubdeckels 3, der zur besseren Übersicht jedoch nicht dargestellt ist. Zunächst ist in Fig. 6 die Montagestellung aus den Fig. 4 und 5 wiedergegeben. Hier ist erkennbar, dass die innen liegenden Nocken 9 mit den außen liegenden Nocken 11 bzw. dem Ende der einstückig mit den Nocken 11 verbundenen Verlängerungen 7C und 7D der Gewindeabschnitte 7A bzw. 7B zusammenwirken. Ein Herausdrehen des Schneidelements 2 aus dem Rahmenelement 1 nach oben ist durch diese Verrastung zuverlässig verhindert, da sich das Schneidelement 2 nur durch eine Linksdrehung beim Abschrauben des Schraubdeckels 3 rotieren lässt.

Fig. 7 zeigt nun einen Zustand, bei dem die Zähne gerade in Kontakt mit der zu durchstoßenden (nicht dargestellten) Folie stehen. Die axiale Kraft wird dabei über die (nicht dargestellten) Kraftübertragungselemente 17 auf die Nocken 14 und 14' übertragen.

Die Fig. 8 und 9 zeigen das Schneidelement 2 in seiner Endstellung, in der es auch nach dem weiteren Verwenden des Schraubdeckels 3 durch nochmaliges Zu- oder Aufschrauben verbleibt und auf diese Weise die geöffnete Folie zuverlässig aus dem Gießkanal zurückhält. Hier ist erkennbar, dass sowohl die Nocken 12 (Fig. 8) als auch die Nocken 11 (Fig. 9) mit ihrer Unterkante an der Lippe 8 anstehen und auf diese Weise das Schneidelement 2 fixieren. Gleiches gilt für die hier nicht erkennbaren Nocken 12. Darüber hinaus sorgen die Nut 10 und alle jeweils diametral gegenüber liegend angeordneten Nocken 11 und 12 dafür, dass ein "Hineinfallen" des Schneidelements 2 ins Packungsinnere zuverlässig ausgeschlossen ist.

## Patentansprüche

1. Wiederverschließbares Ausgießelement für Karton/Kunststoff-Verbundpackungen, insbesondere Getränkepackungen, bestehend aus einem einen umlaufenden Befestigungsflansch (5) sowie ein Außengewinde (4) und ein Innengewinde (6) aufweisenden Rahmenelement (1), einem ein Außengewinde (7) aufweisenden Schneidelement (2) und einem Schraubdeckel (3) mit einem Innengewinde (16), wobei das Schneidelement (2) in Spritzstellung an dem dem Befestigungsflansch (5) entgegen gesetzten Ende des Rahmenelements (1) und mit diesem über wenigstens eine Verbindungsbrücke (15) einstückig gespritzt hergestellt ist und wobei das Schneidelement (2) in Montagestellung des Ausgießelements im Inneren des Rahmenelements (1) angeordnet ist,
**dadurch gekennzeichnet, dass** das Außengewinde (7) des Schneidelements (2) aus zwei Gewindeabschnitten mit jeweils zwei Gewindegängen (7A, 7A' und 7B, 7B') besteht, welche sich jeweils etwa über wenigstens ein Viertel des Umfangs des Schneidelements (2) erstrecken und eine Steigung aufweisen, die steiler ist als das Innengewinde (16) des Schraubdeckels (3), welches mit dem Außengewinde (4) des Rahmenelements (1) zusammenwirkt, und dass das Innengewinde (6) des Rahmenelementes (1) aus zwei Gewindeabschnitten (6A und 6B) besteht, welche sich jeweils über die Hälfte des Umfangs erstrecken und eine Steigung aufweisen, die der Steigung des Außengewindes (7) des Schneidelements (2) entspricht, dass das Rahmenelement (1) an seinem inneren Umfang auf der Seite des Befestigungsflansches (5) eine umlaufende und nach unten weisende Lippe (8) aufweist und dass das Schneidelement (2) im Außengewinde (7) eine parallel zur Lippe (8) verlaufende Nut (10) aufweist, welche zur Aufnahme der Lippe (8) bei aus dem Rahmenelement (1) herausragendem Schneidelement (2) geeignet ist.

2. Ausgießelement nach Anspruch 1,
**dadurch gekennzeichnet, dass** das Außengewinde (4) des Rahmenelements (1) im Querschnitt eine parallel zum Befestigungsflansch (5) verlaufende Unterkante (4B) und eine geneigte Oberkante (4T) aufweist.

3. Ausgießelement nach Anspruch 1 oder 2,
**dadurch gekennzeichnet, dass** das Außengewinde (4) des Rahmenelements (1) aus einer Mehrzahl von einzelnen Gewindeabschnitten besteht.

4. Ausgießelement nach einem der Ansprüche 1 bis 3,
**dadurch gekennzeichnet, dass** das Schneidelement (2) eine Mehrzahl umlaufend angeordneter radial nach außen gerichteter Vorsprünge (11, 12) aufweist, welche mit entsprechenden nach innen gerichteten Nocken (9) des Rahmenelements (1) zusammenwirken, um ein Herausdrehen des Schneidelements (2) aus dem Rahmenelement (1) zu verhindern.

5. Ausgießelement nach Anspruch 4,
**dadurch gekennzeichnet, dass** die Vorsprünge von auf der Außenseite des Schneidelements (2) radial vorstehenden ersten Nocken (11) gebildet werden.

6. Ausgießelement nach Anspruch 4,
**dadurch gekennzeichnet, dass** die Vorsprünge von jeweils waagerechten Verlängerungen (7C, 7D) der oberen Enden der Gewindeabschnitte (7A und 7B) des Schneidelements (2) gebildet werden.

7. Ausgießelement nach Anspruch 5 und 6,
**dadurch gekennzeichnet, dass** die erstern Nocken (11) und die Gewindeabschnitte (7A und 7B) des Schneidelements (2) ineinander übergehen.

8. Ausgießelement nach einem der Ansprüche 1 bis 7,
**dadurch gekennzeichnet, dass** das Schneidelement (2) im Bereich zwischen seinen Gewindeabschnitten (7A, 7A' und 7B, 7B') wenigstens eine Durchbrechung (W) aufweist.

9. Ausgießelement nach einem der Ansprüche 1 bis 8,
**dadurch gekennzeichnet, dass** das Schneidelement (2) auf seiner Außenseite eine Mehrzahl umlaufend verteilt angeordneter und radial vorstehender zweiter Nocken (12) aufweist, welche sich von der Oberkante des Schneidelements (2) nach unten erstrecken und in ihrer Form den ersten Nocken (11) entsprechen.

10. Ausgießelement nach Anspruch 9,
**dadurch gekennzeichnet, dass** die unteren Enden der ersten Nocken (11) in einer gemeinsamen sich senkrecht zur Hochachse des Schneidelements (2) erstreckenden Ebene liegen, um sich bei aus dem Rahmenelement (1) herausragendem Schneidelement (2) auf der Lippe (8) abzustützen.

11. Ausgießelement nach Anspruch 9,
**dadurch gekennzeichnet, dass** die unteren Enden der zweiten Nocken (12) in einer gemeinsamen sich senkrecht zur Hochachse des Schneidelements (2) erstreckenden Ebene liegen, um sich bei aus dem Rahmenelement (1) herausragendem Schneidelement (2) auf der Lippe (8) abzustützen.

12. Ausgießelement nach einem der Ansprüche 1 bis 11,
**dadurch gekennzeichnet, dass** der Schraubdeckel (3) wenigstens ein innen liegendes Kraftübertragungselement (17) aufweist, welches beim erstmaligen Aufdrehen des Schraubdeckels (3) über im Inneren des Schneidelements (2) angeordnete dritte Nocken (14) die Bewegung des Schneidelements (2) bewirkt.

13. Ausgießelement nach einem der Ansprüche 1 bis 12,
**dadurch gekennzeichnet, dass** das wenigstens eine Kraftübertragungselement (17) im wesentlichen trapezförmig und konzentrisch zum Schraubdeckel (3) verlaufend ausgeführt ist.

14. Ausgießelement nach einem der Ansprüche 1 bis 13,
**dadurch gekennzeichnet, dass** das Ausgießelement ein Originalitätssiegel aufweist.

15. Ausgießelement nach Anspruch 14,
**dadurch gekennzeichnet, dass** als Originalitätssiegel eine einstückig mit dem Schraubdeckel gespritzte und radial von diesem abstehende flache Platte (18) dient, welche vor der Endmontage des Ausgießelements fest mit dem Flansch (5) des Rahmenelements (1) verbunden ist.

## Claims

1. Reclosable pouring element for composite
cardboard/plastic packaging, particularly packaging for beverages, consisting of a shell element (1) that has a continuous fixing flange (5) and an outer thread (4) and an inner thread (6), a cutting element (2) that has an outer thread (7), and a screw lid (3) with an inner thread (16) wherein, after injection moulding, the cutting element (2) is moulded in one piece at the opposite end of the shell element (1) from the fixing flange (5) and is attached to said shell element (1) in one piece by means of at least one connecting bridge (15) and wherein, when the pouring element is assembled, the cutting element (2) is situated inside the shell element (1),
**characterised in that** the outer thread (7) of the cutting element (2) consists of two thread sections, each having two screw threads (7A, 7A' and 7B, 7B'), each extending approximately around at least a quarter of the periphery of the cutting element (2) and having a gradient that is steeper than the inner thread (16) of the screw lid (3), which cooperates with the outer thread (4) of the shell element (1), and **in that** the inner thread (6) of the shell element (1) consists of two thread sections (6A and 6B), each extending around a half of the periphery and having a gradient that corresponds to the gradient of the outer thread (7) of the cutting element (2), **characterised in that** the shell element (1), at its inner periphery on the side of the fixing flange (5), has a continuous lip (8) pointing downwards, and **characterised in that** the cutting element (2) in the outer thread (7) has a continuous groove (10) running parallel to the lip (8), which is able to accommodate the lip (8) when the cutting element (2) protrudes from the shell element (1).

2. Pouring element according to claim 1, **characterised in that** the outer thread (4) of the shell element (1) in cross-section has a lower edge (4B) running parallel to the fixing flange (5) and an inclined upper edge (4T),

3. Pouring element according to claim 1 or 2, **characterised in that** the outer thread (4) of the shell element (1) consists of a plurality of individual thread sections.

4. Pouring element according to any one of claims 1 to 3, **characterised in that** the cutting element (2) has a plurality of protrusions (11, 12) continuously arranged radially outwards, which cooperate with corresponding inner protuberances (9) of the shell element (1), in order to prevent the cutting element (2) unscrewing from the shell element (1).

5. Pouring element according to claim 4, **characterised in that** the protrusions are formed from first protuberances (11) protruding radially on the exterior of the cutting element (2).

6. Pouring element according to claim 4, **characterised in that** the protrusions are formed in each case from horizontal extensions (7C, 7D) of the upper ends of the thread sections (7A and 7B) of the cutting element (2).

7. Pouring element according to claim 5 and 6, **characterised in that** the first protuberances (11) and the thread sections (7A and 7B) of the cutting element (2) merge into one another.

8. Pouring element according to any one of claims 1 to 7, **characterised in that** the cutting element (2) has at least one through-hole (W) in the region between its thread sections (7A, 7A' and 7B, 7B').

9. Pouring element according to any one of claims 1 to 8, **characterised in that** the cutting element (2), on its exterior, has a plurality of continuously distributed and radially protruding second protuberances (12), which extend downwards from the upper edge of the cutting element (2) and correspond in their form to the first protuberances (11).

10. Pouring element according to claim 9, **characterised in that** the lower ends of the first protuberances (11) lie in a common plane, extending perpendicularly to the vertical axis of the cutting element (2), in order to be supported on the lip (8), with the cutting element (2) protruding from the shell element (1).

11. Pouring element according to claim 9, **characterised in that** the lower ends of the second protuberances (12) lie in a common plane, extending perpendicularly to the vertical axis of the cutting element (2), in order to be supported on the lip (8), with the cutting element (2) protruding from the shell element (1).

12. Pouring element according to any one of claims 1 to 11, **characterised in** the screw lid (3) has at least one inner-lying force-transmitting element (17), which causes the cutting element (2) to move, when the screw lid (3) is twisted for the first time, by means of third protuberances (14) arranged inside the cutting element (2).

13. Pouring element according to any one of claims 1 to 12, **characterised in that** the at least one force-transmitting element (17) is configured to run trapezoidally and concentrically towards the screw lid (3).

14. Pouring element according to any one of claims 1 to 13, **characterised in that** the pouring element has an tamper-proof seal.

15. Pouring element according to claim 14, **characterised in that** a flat plate (18), injection moulded in one piece with the screw lid and radially distant therefrom, which is firmly attached to the flange (5) of the shell element (1) before final assembly of the pouring element, serves as an tamper-proof seal.

## Revendications

1. Organe verseur refermable pour emballages composites en carton/matière synthétique, en particulier emballages pour boisson, constitué d'un élément de base (1) présentant une bordure de fixation (5) périphérique, de même qu'un filetage externe (4) et un filetage interne (6), d'un élément de coupe (2) présentant un filetage externe (7) et d'un bouchon à visser (3) avec un filetage interne (16), dans lequel l'élément de coupe (2) est, à l'état injecté, produit par injection à l'extrémité de l'élément de base (1) opposée à la bordure de fixation (5), et d'une pièce avec celui-ci par l'intermédiaire d'au moins une traverse de liaison (15), et dans lequel l'élément de coupe (2) est disposé, en position de montage de l'organe verseur, à l'intérieur de l'élément de base (1),
**caractérisé en ce que** le filetage externe (7) de l'élément de coupe (2) est constitué de deux sections de filets avec chacune deux portions de filets (7A, 7A' et 7B, 7B'), lesquelles s'étendent chacune sur sensiblement un quart de la périphérie de l'élément de coupe (2) et présentent un pas plus raide que le filetage interne (16) du bouchon à visser (3), qui coopère avec le filetage externe (4) de l'élément de base (1), et **en ce que** le filetage interne (6) de l'élément de base (1) se compose de deux sections de filets (6A et 6B) qui s'étendent chacune sur la moitié de la périphérie et présentent un pas qui correspond au pas du filetage externe (7) de l'élément de coupe (2), **en ce que** l'élément de base (1) présente à sa périphérie interne, au bord de la bordure de fixation (5), une lèvre (8) périphérique dirigée vers le bas, et **en ce que** l'élément de coupe (2) présente une rainure (10) parallèle à la lèvre (8), laquelle sert à saisir la lèvre (8) lorsque l'élément de coupe (2) sort de l'élément de base (1).

2. Organe verseur selon la revendication 1,
**caractérisé en ce que** le filetage externe (4) de l'élément de base (1) présente en section transversale un bord inférieur (4B) s'étendant parallèlement à la bordure de fixation (5), et un bord supérieur (4T) incliné.

3. Organe verseur selon la revendication 1 ou 2,
**caractérisé en ce que** le filetage externe (4) de l'élément de base (1) est constitué de plusieurs sections de filets distinctes.

4. Organe verseur selon l'une des revendications 1 à 3,
**caractérisé en ce que** l'élément de coupe (2) présente plusieurs saillies (11, 12) disposées à la périphérie, dirigées radialement vers l'extérieur, lesquelles coopèrent avec des bossages correspondants (9) de l'élément de base, dirigés vers l'intérieur, pour empêcher l'élément de coupe (2) de sortir en tournant de l'élément de base (1).

5. Organe verseur selon la revendication 4,
**caractérisé en ce que** les saillies sont formées de premiers bossages (11) ressortant radialement à la face externe de l'élément de coupe (2).

6. Organe verseur selon la revendication 4,
**caractérisé en ce que** les saillies sont formées chacune par des prolongements (7C, 7D) horizontaux des extrémités supérieures des sections de filets (7A et 7B) de l'élément de coupe (2).

7. Organe verseur selon les revendications 5 et 6,
**caractérisé en ce que** les premiers bossages (11) et les sections de filets (7A et 7B) de l'élément de coupe (2) se raccordent.

8. Organe verseur selon l'une des revendications 1 à 7,
**caractérisé en ce que** l'élément de coupe (2) présente au moins une découpe (W) dans la région entre ses sections de filets (7A, 7A' et 7B, 7B').

9. Organe verseur selon l'une des revendications 1 à 8,
**caractérisé en ce que** l'élément de coupe (2) présente à sa face externe plusieurs seconds bossages (12) saillant radialement, disposés à l'écart les uns des autres de manière périphérique, lesquels s'étendent vers le bas depuis le bord supérieur de l'élément de coupe (2) et correspondent en forme aux premiers bossages (11).

10. Organe verseur selon la revendication 9,
**caractérisé en ce que** les extrémités inférieures des premiers bossages (11) se situent dans un plan s'étendant globalement perpendiculairement à un axe vertical de l'élément de coupe (2), pour s'appuyer sur la lèvre (8) lorsque l'élément de coupe (2) sort de l'élément de base (1).

11. Organe verseur selon la revendication 9,
**caractérisé en ce que** les extrémités inférieures des seconds bossages (11) se situent dans un plan s'étendant globalement perpendiculairement à un axe vertical de l'élément de coupe (2), pour s'appuyer sur la lèvre (8) lorsque l'élément de coupe (2) sort de l'élément de base (1).

12. Organe verseur selon l'une des revendications 1 à 11,
**caractérisé en ce que** le bouchon à visser (3) présente au moins un élément (17) de transfert de force situé à l'intérieur, lequel produit le déplacement de l'élément de coupe (2) lors de la première rotation d'ouverture du bouchon à visser (3), par l'intermédiaire de troisièmes bossages (14) disposés à l'intérieur de l'élément de coupe (2).

13. Organe verseur selon l'une des revendications 1 à 12,
**caractérisé en ce que** l'élément (17) de transfert de force au moins présent est réalisé sensiblement en forme de trapèze, et avec un développement concentrique au bouchon à visser (3).

14. Organe verseur selon l'une des revendications 1 à 13,
**caractérisé en ce que** l'organe verseur présente un sceau de garantie.

15. Organe verseur selon la revendication 14,
**caractérisé en ce qu'**une patte plate (18) injectée d'une pièce avec le bouchon à visser et s'écartant de celui-ci, sert de sceau de garantie, et est fixée à la bordure (5) de l'élément de base (1) avant le montage final de l'organe verseur.
